# EUROPÄISCHE PATENTSCHRIFT

(11) **EP 0 023 296 B1**
(45) Veröffentlichungstag und Bekanntmachung des Hinweises auf die Patenterteilung: **01.06.1983**
(21) Anmeldenummer: 80103983.5
(22) Anmeldetag: 10.07.1980
(51) Int. Cl.: H01R 43/00, B21G 3/00

(54) **Verfahren zur Herstellung eines Klemmbereiches bei einem in einer Bohrung kraftschlüssig fixierbaren stiftförmigen Element**
Method of manufacturing a clamping portion on a pin element for press fit mounting into a bore
Procédé de fabrication d'une partie de serrage sur un élément en forme de tige susceptible d'être montée à force dans une ouverture

(30) Priorität: 27.07.1979 DE 2930560
(43) Veröffentlichungstag der Anmeldung: 04.02.1981
(73) Patentinhaber: SIEMENS AKTIENGESELLSCHAFT, 80333 München (DE)
(72) Erfinder: Hildebrandt, Armin, Ing.-grad., D-8000 München 71 (DE); Preiner, Peter, D-8000 München 71 (DE)

## Beschreibung

Die Erfindung bezieht sich auf ein Verfahren zur Herstellung eines wenigstens teilweise elastisch zusammen drückbaren Klemmbereiches, der einen Abschnitt eines stiftförmigen Elementes bildet und der zur kraftschlüssigen Fixierung des Elementes in einer Bohrung vorgesehen ist, wobei der Klemmbereich durch Aufteilung des Elementes in wenigstensezwei Schenkel, die an ihren beiden Enden miteinander verbunden sind, und eine Vergrößerung des Abstandes dieser beiden Schenkel voneinander erhalten wird.

Ein solches Verfahren ist aus der GB-PS 1 149 332 bekannt. Bei dem bekannten Verfahren wird das Element zunächst im' Klemmbereich flach gedrückt. Anschließend wird der flachgedrückte Abschnitt mit einem Schlitz versehen, so daß sich zwei an ihren beiden Enden miteinander verbundene Schenkel in dem flachgedrückten Abschnitt des Elementes ergeben. Schließlich werden die Schenkel außen abgerundet, um die Außenkontur der Schenkel der Rundung der zur Aufnahme des Elementes vorgesehenen Bohrung anzupassen. Diese Anpassung der Außenkontur eines Klemmbereiches an die Rundung einer Bohrung, in die das Element eingesteckt wird, ist erforderlich, damit z. B. eine Oberflächenmetallisierung der Bohrung nicht durch das Einstecken des Elementes beschädigt werden kann.

Derartige Elemente bilden z. B. die mit einem Abschnitt in die Bohrungen einer Leiterplatte einzusteckenden Kontaktstifte, Kontaktmesser oder Kontaktfedern, die in vielpoligen Stift-, Messer- oder Kontaktfederleisten zusammengefasst sind.

Es ist dabei erwünscht, den Klemmbereich auf möglichst rationelle Weise herstellen zu können und mit möglichst wenig Fertigungsschritten auszukommen.

Aufgabe vorliegender Erfindung ist es daher, ein Verfahren der eingangs genannten Art so weiterzubilden, daß der Klemmbereich unter Aufrechterhaltung seiner vollen Funktionstüchtigkeit, insbesondere unter Schaffung einer der Bohrungsrundung angepaßten Außenkontur, in möglichst nur einem Arbeitsgang hergestellt werden kann.

Erfindungsgemäß ergibt sich die Lösung dieser Aufgabe dadurch, daß die Aufteilung des Elementes in zwei Schenkel durch zwei gegensinnig zueinander bewegbare Keile mit parallel zur Längsachse des Elementes ausgerichteten und einen Keilwinkel von ca. 30° bis 60° aufweisenden Keilschneiden in der Weise vorgenommen wird, daß die Keile entweder zugleich, unter geringem Versatz der Keilschneiden gegeneinander, in das Element hineingedrückt werden oder daß die Keile nacheinander mit aufeinander ausgerichteten Keilschneiden in das Element unter jeweils entsprechender Abstützung des Elementes auf der Gegenseite hineingedrückt werden, und daß die beim Eindrücken der Keile in das Element ausweichenden Schenkel quer zur Bewegungsrichtung der Keile durch der Bohrungsrundung angepaßte Widerlager abgefangen werden.

Ein besonderer Vorteil dieses Verfahrens ist darin zu sehen, daß im wesentlichen ohne Rücksicht auf das Querschnittsprofil des Elementes stets nach außen abgerundete Schenkel erhalten werden, die abschnittsweise parallel zueinander verlaufen.

Zwar ist aus der DE-PS 895 740 ein Verfahren und eine Vorrichtung zur Herstellung von Kreuzklammern für zahntechnische Zwecke bekannt, bei dem bzw. bei der schon ein Stück Flachdraht, das im Querschnitt einen rechteckförmigen Umriß hat, in zwei Äste gespalten wird, wobei ebenfalls zwei gegensinnig zueinander bewegbar vorgesehene Keile (dort als Meißel bezeichnet) mit parallel zur Längsachse des Drahtstückes ausgerichteten Keilschneiden verwendet werden.

Im Gegensatz zu dem erfindungsgemäßen Verfahren sind dort jedoch die quer zur Bewegungsrichtung der Keile bzw. Meissel vorgesehenen Widerlager federnd nachgiebig ausgebildet, so daß bei der Teilung des Flachdrahtstücks das Profil der Äste nicht verändert wird. Eine Profil- änderung der Äste wird vielmehr erst in einem gesonderten zweiten Preßvorgang vorgenommen.

Ausführungsbeispiele der Erfindung werden nachstehend anhand von acht Figuren noch näher erläutert.

Dabei zeigen
Figur 1 und Figur 2 die Herstellung des Klemmbereiches, wobei zwei gleichzeitig bewegbare Keile Verwendung finden,
Figur 3 und Figur 4 die Herstellung des Klemmbereiches unter Verwendung zweier nacheinander bewegbarer Keile,
Figur 5, Figur 6 und Figur 7 eine Seitenansicht von zwei in ein Element eingearbeiteten Klemmbereichen, die um 90° gegeneinander verdreht sind, mit den zugehörigen Querschnittsbildern und
Figur 8 in Schrägsicht und stark vergrößert, die spezielle Form der auf das Element einwirkenden Keile und die sich hieraus ergebende Ausbildung der Schenkel des Elementes im Klemmbereich.

Aus den Figuren 1 bis 4 ist zu ersehen, daß die Einarbeitung eines Klemmbereiches in ein stiftförmiges Element 1, das einen quadratischen Querschnitt aufweist (der Querschnitt des Elementes kann selbstverständlich auch rund, oval, rechteckig oder vieleckig sein) mit Hilfe zweier Keile 2, 3 vorgenommen wird, deren Keilschneiden 4 einen Winkel von 60° aufweisen. Die Keilschneiden 4 sind zueinander und zur Achse 5 des Elementes parallel gerichtet.

Die Keile 2, 3 können entweder wie in den Figuren 1 und 2 dargestellt, gleichzeitig oder, wie aus den Figuren 3 und 4 zu ersehen, nacheinander in das Element 1 hineinbewegt werden. Wenn die Keile 2, 3 zugleich in das Element mit zueiander gegenläufiger Bewegungsrichtung ihrer Keilschneiden 4 hineinbewegt werden sollen, so ist es erforderlich, wie aus den Figuren 1 und 2 zu ersehen, die Bewegungsebenen 6 der Keile 2, 3 gegen eine durch die Achse 5 des Elementes 1 verlaufende Symmetrieebene 7 des Elementes 1 so zu versetzen, daß sich, wie insbesondere aus Fig. 2 zu ersehen ist, die beiden Keile 2, 3 in ihrer nach dem Aufteilen des Elementes 1 in zwei Schenkel 8 erreichten Endposition mit ihren Keilschneiden 4 gegenseitig überlappen.

Durch das Aufteilen des Elementes 1 im Klemmbereich in zwei Schenkel 8 mit Hilfe der Keile 2, 3 wird u. a. erreicht, daß mit zunehmendem Eindringen der Keile 2, 3 in das Element 1 die Schenkel 8 zunehmend auseinander bewegt werden. Diese Bewegung wird jedoch durch zwei Widerlager 9 begrenzt, die an ihren dem Element 1 zugewandten Seiten als Halbschalen 10 ausgebildet sind, die der Rundung der Bohrung, in die das Element 1 eingesteckt werden soll, angepaßt sind. Dadurch werden die Schenkel 8 mit ihrer von der Achse 5 des Elementes 1 abgewandten Außenseite 11 durch die Keile 2, 3 gegen die Rundungen 10 der Widerlager 9 grepreßt und dadurch diesen Rundungen angepaßt. Das Element hat deshalb im Klemmbereich einen Querschnitt, vgl. hierzu die Figuren 6 und 7, bei dem jeder der beiden Schenkel 8 nach außen eine der Bohrungsrundung angepaßte Außenseite 11 und eine dem gegenüberliegenden Schenkel zugewandte keilförmige Innenseite 12 besitzt, so daß der die Schenkel 8 trennende Zwischenraum 13 schmetterlingsartig ausgebildet ist.

Werden die Keile 2, 3 nacheinander in das Element 1 hineinbewegt, vgl. hierzu insbersondere die Fig. 3 und 4, so können die Keile 2,3 mit ihren Bewegungsebenen, diese stimmen mit den Symmetrieebenen der Keilschneiden 4 überein, auf eine durch'die Achse 5 des Elementes verlaufende Symmetrieebene 7 des Elementes 1 ausgerichtet werden.

Beim Hineindrücken eines der beiden Keile 2, 3 muß der jeweils andere Keil durch ein Abstützorgan 14 ersetzt werden, wobei das Abstützorgan 14 ein Ausweichen des Elementes 1 in Bewegungsrichtung eines der Keile 2, 3 verhindert.

Die Ausformung der Außenseite 11 der Schenkel 8 wird auch bei einem nacheinander erfolgenden Eindrücken der Keile 2, 3 in das Element 1 in gleicher Weise wie bei dem Verfahren nach den Fig. 1 und 2 mit Hilfe zweier Widerlager 9 vorgenommen.

Wie Figur 5 zeigt, können in ein Element 1 in Verlaufsrichtung des Elementes auch mehrere Klemmbereiche 15 eingearbeitet werden, wobei vorteilhaft die Klemmwirkung der aufeinanderfolgenden Klemmbereiche 15 um 90° gegeneinander verrsetzt wird.

Aus Fig. 8 ist zu ersehen, daß die Keile 2, 3 mit ihren Keilschneiden 4 zu den Verbindungspunkten 16 der Schenkel 8 hin jeweils abgeschrägt verlaufen, so daß sich die Schenkel 8 von einem mittleren Abschnitt 17 aus, in dem die Schenkel 8 parallel zueinander in einem bestimmten Abstand voneinander verlaufen und damit den eigentlichen Klemmbereich bilden, sich kontinuierlich wieder einander nähern, also aufeinander zu verlaufen. Dies ermöglicht es, den Querschnitt des Elementes 1 gegenüber einer Bohrung, in der der Klemmbereich 15 des Elementes 1 zur Wirkung kommen soll, relativ kleiner auszubilden, so daß das Element 1 die Bohrungswände nur im Bereich 17 berührt. In diesem Breich 1 hat das Element durch die der Rundung der Bohrung angepaßte Außenseite 11 der Schenkel 8 eine Kontur, die optimal auf die Bohrung abgestimmt ist. Der Querschnitt des restlichen Elementes 1 kann dagegen, z. B. einen Wrap-Stil zu erhalten, quadratisch oder rechteckig sein, jedenfalls dem jeweiligen Verwendungszweck entsprechend ausgebildet sein.

## Patentansprüche

Verfahren zur Herstellung eines wenigstens teilweise elastisch zusammendrückbaren Klemmbereiches (17), der einen Abschnitt eines stiftförmigen Elementes (1) bildet und der zur kraftschlüssigen Fixierung des Elementes in einer Bohrung vorgesehen ist, wobei der Klemmbereich durch Aufteilung des Elementes (1) in wenigstens zwei Schenkel (8), die an ihren beiden Enden miteinander verbunden sind, und eine Vergrößerung des Abstandes dieser beiden Schenkel voneinander erhalten wird, dadurch gekennzeichnet, daß die Aufteilung des Elementes (1) in zwei Schenkel (8) durch zwei gegensinnig zueinander bewegbare Keile (2, 3) mit parallel zur Längsachse (5) des Elementes (1) ausgerichteten und einen Keilwinkel von ca. 30° bis 60° aufweisenden Keilschneiden (4) in der Weise vorgenommen wird, daß die Keile (2, 3) entweder zugleich, unter geringem Versatz der Keitschneiden gegeneinander in das Element (1) hineingedrückt werden oder daß die Keile (2, 3) nacheinander mit aufeinander ausgerichteten Kellschneid (4) in das Element (1) unter jeweils entsprechender Abstützung des Elementes (1) auf der Gegenseite hineingedrückt werden und daß die beim Eindrücken der Keile (2, 3) in das Element (1) ausweichenden Schenkel (8), quer zur Bewegungsrichtung der Keile (2, 3) durch der Bohrungsrundung angepaßte Widerlager (9) abgefangen werden.

## Claims

A method of producing an at least partially elastically compressable clamping zone (17) which forms a section of a pin-shaped element and which serves for forcelocking the element in a bore, wherein the clamping zone is formed by dividing the element (1) into at least two arms (8) which are connected to one another at both ends and by increasing the distance between these two arms relative to one another, characterised in that the division of the element (1) into two arms (8) is effected by means of two wedges (2, 3) which can be moved in opposite directions to one another and which have cutting edges (4) which are aligned parallel to the longitudinal axis (5) of the element (1) and have wedge angles of about 30° to 60°, in such a way that the wedges (2, 3) are either simultaneously pressed into the element (1), in which case the cutting edges are slightly offset relative to one another, or that the wedges (2, 3) are pressed consecutively into the element (1), in which case the cutting edges (4) are in line with one another and the element (1) is correspondingly supported on the opposite side ; and that the arms (8) which give way outwardly when the wedges (2, 3) are pressed into the element (1), are checked transversely to the direction of movement of the wedges (2, 3) by means of abutments (9) which are adapted to the curvature of the bore.

## Revendications

Procédé pour établir une zone de serrage (17) au moins partiellement élastiquement compressible, qui forme une section d'un élément (1) en forme de cheville et qui est prévue pour la fixation, par transmission de force, de l'élément dans un perçage, la zone de serrage étant obtenue par subdivision de l'élément (1) en au moins deux branches (8) qui sont reliées entre elles à leurs deux extrémités et par un accroissement de. la distance de ces deux branches entre elles, caractérisé par le fait que l'on procède de telle manière à la subdivision de l'élément (1) en deux branches (8) à l'aide de deux coins (2, 3) mobiles entre eux dans des sens opposés et possédant deux tranchants cunéiformes (4) qui s'étendent parallèlement à l'axe longitudinal (5) de l'élément (1) et qui possèdent un angle de coin d'environ 30° à 60°, que les coins (2, 3) sont enfoncés en même temps dans l'élément (1), avec un léger décalage réciproque des tranchants des coins, ou que les. coins (2, 3) sont enfoncés successivement, avec alignement des tranchants (4) des coins, dans l'élément (1), avec appui respectif de l'élément (1), et que les branches (8) qui s'écartent lors de l'enfoncement des coins (2, 3) dans l'élément (1) sont soutenues, transversalement à la direction de déplacement des coins (2, 3) par des contre-appuis (9) adaptés à l'arrondi du perçage.
